# FASCICULE DE BREVET EUROPEEN

(11) **EP 0 756 290 B1**
(45) Date de publication et mention de la délivrance du brevet: **06.10.1999**
(21) Numéro de dépôt: 96111416.2
(22) Date de dépôt: 16.07.1996
(51) Int. Cl.: H01B 13/02

(54) **Station de câblage pour machine de câblage alterné ou de type SZ**
Verseilanlage für reversierenden oder SZ Verseilmaschine
Stranding station for alternate or SZ stranding machine

(30) Priorité: 26.07.1995 FR 9509089
(43) Date de publication de la demande: 29.01.1997
(73) Titulaire: Swisscab S.A., 1462 Yvonand (CH)
(72) Inventeur: Buluschek, Bruno, 1026 Echandens (CH)
(74) Mandataire: Patry, Didier Marcel Pierre

(56) Documents cités:
- EP-A- 0 031 081
- EP-A- 0 582 802
- WO-A-94/20969

## Description

L'invention concerne une station de câblage pour machine de câblage alterné destinée à la production de câbles multibrins alterné ou aussi dits de type SZ. Plus particulièrement l'invention concerne une telle station comprenant un dispositif accumulateur ayant une construction simple et peu coûteuse et dont les masses en rotation sont moins importantes que celles des dispositifs accumulateurs des stations de câblage de l'art antérieur.

Il est connu, pour conférer une plus grande souplesse à un faisceau de brins de fil ou de câbles de tous types (fil électrique, fibre optique ou analogue), de câbler ces brins de fil en leur induisant alternativement une torsion en hélice dans deux sens opposés, respectivement le sens S et le sens Z (EP-A-0 582 802).

Ceci est réalisé à l'aide d'une machine de câblage dite machine de câblage SZ dans laquelle des brins de fil sont débités à partir de bobines stationnaires sur une station de câblage SZ dans laquelle ils sont alternativement tordus dans deux sens opposés et passés ensuite à travers une filière de câblage. Les brins de fil ainsi câblés sont alors enroulés sur une bobine réceptrice également fixe après que la torsion ait été fixée, par exemple, à l'aide d'un ruban ou encore en noyant le câble dans une matière plastique.

La station de câblage comprend notamment un dispositif accumulateur disposé entre une plaque de guidage stationnaire traversée par les brins de fil, qui est située en amont par rapport au sens de défilement du câble, et un disque de câblage également traversé par les brins de fil et entraîné en rotation alternativement dans des sens opposés. Le dispositif accumulateur a pour fonction d'assurer l'avance régulière et rapide des brins de fil en dépit des torsions alternatives en hélice de ces derniers imposées parle disque de câblage.

Le dispositif accumulateur comprend généralement une pluralité de disques d'accumulation comprenant des trous de guidage répartis régulièrement sur leur circonférence et à travers lesquels passent les brins de fil. Ces disques, montés libres à rotation sur un arbre de support commun entre la plaque de guidage stationnaire et le disque de câblage qui est lui-même monté libre à rotation sur cet arbre, sont entraînés en rotation sur l'arbre de support alternativement dans des sens opposés en liaison avec l'entraînement du disque de câblage.

A titre d'exemple, l'entraînement du disque de câblage est réalisé par une courroie montée respectivement sur la périphérie du disque de câblage et sur une poulie solidaire d'un arbre d'entraînement secondaire qui est entraîné par un moteur capable d'effectuer des inversions de sens de rotation à grande vitesse.

Les disques d'accumulation sont quant à eux entraînés en rotation de façon analogue au disque de câblage, par des courroies et des poulies solidaires de l'arbre d'entraînement secondaire. Toutefois, les rapports de démultiplication entre les disques d'accumulation sont tels que leurs vitesses de rotation diminuent du disque de câblage vers la plaque de guidage stationnaire.

Ce type de dispositif accumulateur présente l'inconvénient principal de comprendre un grand nombre de pièces en mouvement. Or comme la vitesse de défilement des brins de fil dans le dispositif accumulateur, et par conséquent la vitesse de production de câbles, sont liées à la vitesse maximale des inversions de sens de rotation des disques d'accumulation, on comprend aisément que la vitesse de production de câbles est vite limitée par le nombre et l'importance des masses en rotation solidaires de l'arbre moteur.

Par ailleurs ce grand nombre de pièces a également une influence défavorable sur le coût et l'encombrement général des machines de câblage.

L'invention a donc pour but principal de remédier aux inconvénients susmentionnés de l'art antérieur en fournissant une station de câblage pour machine de câblage comprenant un dispositif accumulateur qui soit simple, compact et économique et qui permette notamment d'augmenter la vitesse d'inversion de sens de rotation des disques d'accumulation et par là même la vitesse de câblage.

A cet effet, l'invention a pour objet une station de câblage pour machine de câblage SZ destinée à assembler en hélice une pluralité de brins de fil unitaires, ladite station de câblage comprenant:
- des moyens de guidage fixes des brins de fil,
- des moyens de câblage comprenant notamment un élément de câblage mobile en rotation,
- des moyens d'accumulation, disposés entre lesdits moyens de guidage et lesdits moyens de câblage, comprenant au moins un élément d'accumulation,
   lesdits moyens de guidage, lesdits moyens de câblage et lesdits moyens d'accumulation étant chacun traversés parlesdits brins de fil,
- un arbre de support s'étendant entre les moyens de guidage et les moyens de câblage, ledit arbre de support portant lesdits moyens d'accumulation,
- des moyens pour entraîner en rotation ledit élément de câblage alternativement dans des sens opposés, et
- des moyens pour entraîner en rotation ledit élément d'accumulation en concomitance avec ledit élément de câblage,
caractérisée en ce que ledit arbre de support est entraîné en rotation en liaison avec l'élément de câblage,
en ce que l'élément d'accumulation est monté libre à rotation et libre axialement sur ledit arbre de support,
en ce les moyens d'entraînement en rotation de l'élément d'accumulation comprennent un élément intermédiaire solidaire de l'arbre de support, disposé en aval de l'élément d'accumulation par rapport au sens de défilement des brins de fil, et
en ce que l'élément d'accumulation peut être appliqué contre ladite surface d'entraînement et être ainsi entraîné en rotation par frottement par cette surface sur l'élément d'accumulation.

Grâce à ces caractéristiques, on réalise une station de câblage comprenant des moyens d'entraînement des éléments d'accumulation de construction simple, économique, peu encombrante et qui de par leur légèreté favorisent des vitesses d'inversion élevées de sens de rotation des éléments d'accumulation.

En effet, ces moyens d'entraînement consistent à monter les éléments d'accumulation libres en rotation et avec un certain jeu axial sur l'arbre de support et à associer chacun de ces éléments à un élément intermédiaire solidaire de l'arbre de support et disposé en aval de chaque élément d'accumulation par rapport au sens de défilement des brins de fil. Comme les brins de fil à câbler qui traversent les éléments d'accumulation sont soumis à une certaine tension due notamment à la traction d'enroulement du câble, ces brins de fil sont quasiment en contact permanent avec les éléments d'accumulation et le frottement des brins de fil sur les éléments d'accumulation engendre une force ayant une composante axiale qui applique chaque élément d'accumulation contre l'élément intermédiaire qui lui est associé. Chaque élément d'accumulation, libre en rotation sur l'arbre de support, est alors entraîné par une force de frottement par son élément intermédiaire associé qui est solidaire de l'arbre de support. On comprend donc aisément que le couple d'entraînement des éléments d'accumulation augmente avec la grandeur de la composante axiale de la force de frottement. Bien entendu, la valeur absolue du couple d'entraînement dépend, d'une part, du coefficient de frottement entre les matériaux formant les éléments d'accumulation et les éléments intermédiaires et, d'autre part, du rayon défini par la distance séparant la surface de frottement de l'axe de rotation de l'arbre support.

On profite ainsi de façon avantageuse des forces de frottement inhérentes au fonctionnement de la station et mises en jeu lors du défilement des brins de fil à travers les éléments d'accumulation.

Selon une caractéristique préférée de l'invention, l'élément d'accumulation a la forme générale d'un disque et l'élément intermédiaire a la forme générale d'une bague se prolongeant à une de ses extrémités par un flasque comportant sur sa face frontale la surface d'entraînement.

Selon une autre caractéristique préférée de l'invention, le flasque comporte à sa périphérie un rebord annulaire s'étendant axialement, la face frontale de ce rebord formant la surface d'entraînement.

D'autres avantages et caractéristiques de l'invention apparaîtront à la lecture de la description détaillée qui suit d'exemples de réalisation donnés à titre illustratif et non limitatif, en liaison avec le dessin annexé dans lequel :
- la figure 1 est une vue d'ensemble schématique d'une installation de fabrication de câbles incorporant une station de câblage selon l'invention;
- la figure 2 est une vue en perpective de la station de câblage selon l'invention;
- la figure 3 est une vue en coupe montrant un élément d'accumulation et ses moyens d'entraînement selon un mode de réalisation de l'invention; et
- la figure 4 est une vue en coupe montrant un élément d'accumulation et ses moyens d'entraînement selon une variante de réalisation de l'invention;

La description de l'invention va être faite dans le cadre d'une application à la fabrication d'un câble électrique en câblage alterné ou câblage SZ à sept brins unitaires, chacun des brins étant formé d'un fil conducteur isolé. Toutefois, il va de soi que l'invention n'est nullement limitée à cette application et que la nature et le nombre des brins de fil unitaires peuvent varier en fonction du câble souhaité. L'invention pourra par exemple s'appliquer tout aussi avantageusement à la fabrication de ce type de câbles électriques comprenant une âme et formés à partir de fils conducteurs non isolés, ou encore à la fabrication de câbles optiques à partir de brins de fil formés par des fibres optiques.

En se référant à la figure 1, on voit une représentation schématique d'une installation I de fabrication de câbles en câblage alterné ou câblage SZ comprenant une station de câblage désignée par la référence numérique générale 1.

Selon la forme de réalisation représentée à la figure 1, l'installation I comprend, en amont de la station de câblage 1, sept bobines débitrices 2a-2g où sont enroulés respectivement des brins de fil unitaires 4a-4g. Ces bobines fournissent, de manière classique, les brins de fil unitaires à la station de câblage 1 dans laquelle les brins de fil unitaires 4a-4g sont câblés ou réunis ensemble par torsion dans des sens alternés par des moyens de câblage 6.

De manière classique, des moyens de support et de guidage 8 des brins de fil unitaires sont disposées entre les bobines débitrices 2a-2g et la station de câblage 1. Dans l'exemple représenté, les moyens de support 8 comprennent des poulies à gorges multiples respectivement de renvoi 10 et de support 12 montées folles sur un pied de support 14, dans lesquelles passent les brins de fils 4a-4g avant d'entrer dans la station de câblage 1 de l'invention par l'intermédiaire de moyens de guidage stationnaires 16.

Les brins de fil unitaires câblés ou réunis par torsion, qui sortent de la station de câblage 1 passent alors dans une station d'extrusion 18 dans laquelle ils sont recouverts d'une gaine pour former un câble 20.

Le câble 20 sortant de la station d'extrusion 18 passe ensuite dans une station de refroidissement 22 avant d'être introduit, pour séchage, dans une station 24 et dans des moyens de traction 26 dans lesquels il est tiré et dirigé vers un poste de réception 28 dans lequel il est bobiné de façon classique sur une bobine réceptrice 30.

Les différents moyens ou stations qui viennent d'être brièvement décrits, en particulier les moyens de support 8, la station de câblage 1, la station d'extrusion 18, les moyens de refroidissement 22, les moyens de séchage 24, les moyens de traction 26 et le poste de réception 28, sont situés sensiblement sur un axe A-A' (figure 2), le défilement général du câble se faisant de la gauche de la figure 1 vers la droite de celle-ci, ou encore dans le sens A-A'.

En se référant maintenant également à la figure 2, on voit la station de câblage 1 selon l'invention qui comprend des moyens d'accumulation 32 disposés entre les moyens de guidage fixes 16 et les moyens de câblage 6, l'ensemble de ces moyens étant traversé par les brins de fil unitaires 4a-4g à câbler qui sont ensuite réunis par une filière de câblage FC classique disposée en aval des moyens de câblage 6 par rapport au sens de défilement du câble.

Les moyens de guidage 16 sont formés de façon classique par une plaque 34 percée de trous de guidage 36 répartis régulièrement le long d'un cercle.

Les moyens de câblage 6 sont également réalisés de façon classique et comprennent un disque de câblage 38, contenant des trous de guidage 40 également répartis régulièrement le long d'un cercle. Le disque 38 est entraîné en rotation alternativement dans des sens opposés dans un palier 42 monté sur une plaque de support 44 s'étendant sensiblement parallèlement à la plaque 34. Dans l'exemple illustré, l'entraînement est réalisé à l'aide d'une courroie 46 en prise sur le disque de câblage 38, d'une part, et sur une poulie 48 d'un moteur M d'autre part. La rotation du moteur M est commandée par un poste de commande central (non représenté) qui détermine la vitesse de rotation du disque de câblage 38 et sa fréquence d'inversion de sens, et qui détermine donc la distance angulaire que parcourt ce disque 38 avant chaque inversion.

Les moyens d'accumulation 32 comprennent une pluralité d'éléments d'accumulation 50 identiques, ayant la forme de disques et comprenant chacun des trous de guidage 52 répartis régulièrement sur un cercle.

On notera que le nombre de trous dans les moyens de guidage 16, dans les moyens de câblage 6 et dans chacun des disques d'accumulation 50 est déterminé par le nombre de brins de fil unitaires 4a-4g provenant des bobines débitrices 2a-2g qui traversent ces différents moyens. Dans l'exemple illustré ce nombre de trous est égal à sept.

Il va de soi que les trous 40 et 52 peuvent selon des variantes de réalisation être remplacés par des encoches qui s'ouvrent à la périphérie des disques 38 et 50 ou par toute ouverture ayant des parois permettant d'assurer un entraînement en rotation des brins de fil unitaires. En ce qui concerne les trous 36, ils peuvent être remplacés par de tels moyens équivalents dès lors que ces moyens assurent une fonction de guidage des brins de fils.

Les disques d'accumulation 50 sont montés libres en rotation et libres axialement, de préférence à égale distance les uns des autres, sur un arbre de support 54 qui s'étend entre les moyens de guidage 16 et les moyens de câblage 6.

On notera à ce propos et à titre indicatif que si, selon la norme ISO/VSM 58400, on exécute le diamètre de l'arbre de support 54 avec une tolérance h7, le diamètre du passage 56 (figures 3 et 4) ménagé dans les disques d'accumulation 50 pour le passage de cet arbre aura le même diamètre exécuté avec la tolérance F7. Les disques d'accumulation 50 seront ainsi aisément mobiles axialement sur l'arbre 54.

Dans l'exemple illustré, l'arbre de support 54 est monté tournant dans un palier 58 ménagé dans la plaque 34, et traverse le disque de câblage 38 duquel il est solidaire. L'arbre de support 54 et le disque de câblage 38 sont donc, selon l'invention, entraînés simultanément en rotation alternative dans des sens opposés par le moteur M à une même vitesse de rotation.

Les raisons pour lesquelles l'arbre de support 54 est entraîné en rotation alors que les disques d'accumulation 50 sont montés libres sur celui-ci apparaîtront ci-après en liaison avec la description des moyens d'entraînement des éléments d'accumulation 50.

Dans cet exemple de réalisation, l'arbre 54 se présente sous la forme d'un tube dans lequel l'âme (non représentée) d'un câble à fabriquer peut défiler avant le câblage des brins de fil autour de celle-ci. Bien entendu l'arbre de support 54 peut être un arbre plein dans le cas où le câble à fabriquer ne comporte pas d'âme.

Les moyens d'accumulation 32 comprennent en outre des moyens pour entraîner en rotation alternative dans des sens opposés les disques d'accumulation 50 en concomitance avec la rotation alternative du disque de câblage 38.

Ces moyens d'entraînement en rotation comprennent, selon l'invention, un élément intermédiaire 60 ou élément d'entraînement rendu solidaire en rotation et axialement de l'arbre de support 54 par tout moyen approprié et associé à chaque disque d'accumulation 50. Chaque élément d'entraînement 60 est disposé sur l'arbre 54 en aval du disque d'accumulation 50 auquel il est associé, par rapport au sens de défilement des brins de fil. Les éléments d'entraînement 60 comprennent chacun une surface 62 dite d'entraînement (figure 3) par laquelle ils agissent sur une partie de la surface frontale 64 des disques 50 pour les entraîner en rotation par frottement.

En effet, comme les disques d'accumulation 50 sont montés libres en rotation et libres axialement sur l'arbre 54, les forces de frottement engendrées par le défilement des brins de fil à travers les disques d'accumulation 50, notamment lorsque les brins de fil ne sont pas parallèles à l'axe de défilement du câble (figure 3, brin de fil 4a), comportent une composante axiale qui applique les disques 50 contre la surface de frottement 52 des éléments d'entraînement 60 entraînant ainsi le disque d'accumulation 50 enrotation en liaison avec l'arbre 54. Comme la liaison entre les disques 50 et les éléments d'entraînement 60 n'est pas fixe, la vitesse de rotation des disques d'accumulation 50 est différente de celle de l'arbre 56 et par conséquent de celle du disque de câblage 38. A ces forces de frottement engendrées par les brins de fils s'ajoute des forces de frottement des disques 50 sur l'arbre de support 54 sous l'effet de la gravité.

On notera que les forces de frottement engendrées entre les disques 50 et l'arbre 54 dépendent bien entendu du poids des disques 50 et de la composante radiale de la force de frottement engendrée dans les trous de passage 52 par le défilement des brins de fil tirés par le dispositif 26. Compte tenu du mode d'entraînement par frottement des disques 50, on n'aura donc pas d'intérêt particulier à réduire ces forces de frottement, par exemple en montant les disques 50 sur l'arbre de support 54 à l'aide de roulements à billes ou analogues.

Les distances angulaires que parcourent respectivement les disques d'accumulation 50 avant inversion par rapport à la distance angulaire que parcourt le disque de câblage 38 peuvent être ainsi choisies en fonction du couple d'entraînement par frottement souhaité, à transmettre à chaque disque d'accumulation 50 par l'élément d'entraînement 60 qui lui est associé. Ce couple d'entraînement peut être choisi en fonction, d'une part, du coefficient de frottement existant entre les matières des parties en contact de frottement des disques d'accumulation 50 et des éléments d'entraînement 60, et/ou, d'autre part, de la distance R (figure 3) séparant la surface d'entraînement 62 de l'axe de rotation Ar de l'arbre de support 54.

Quoiqu'il en soit, les couples d'entraînement par frottement des disques d'accumulation 50 sont tels qu'ils augmentent à partir du disque d'accumulation 50 le plus proche des moyens de guidage 16 jusqu'au disque le plus proche des moyens de câblage 6.

Dans l'exemple illustré, les éléments intermédiaires ou d'entraînement 60 ont la forme générale d'une bague comportant un corps 66 rendu solidaire de l'arbre de support 54, par exemple par un cordon de soudure 68 ou tout autre moyen équivalent tel qu'un système vis écrou pour rendre le système démontable, qui se prolonge à une de ses extrémités par un flasque 70 qui s'étend en regard de la face frontale 64 du disque d'accumulation 50 auquel l'élément d'entraînement 60 est associé. Le flasque 70 comporte à sa périphérie un rebord annulaire 72 qui s'étend axialement et dont la face frontale forme la surface d'entraînement 62. La surface d'entraînement 62 a donc une forme annulaire. Il est bien entendu que la forme et les dimensions de cette surface pourront être adaptées par l'homme du métier en fonction des matériaux utilisés et/ou des couples d'entraînement désirés.

Dans l'exemple illustré, les disques d'accumulation 50 et les éléments d'entraînement 60 sont respectivement réalisés en alliages légers, par exemple en alliage d'aluminium, et comprennent de préférence des évidements (non représentés) permettant de les alléger au maximum et ainsi de diminuer les masses en rotation.

Selon des variantes de réalisation de l'invention non représentées, les disques d'accumulation 50 et les éléments d'entraînements 60 peuvent être réalisés en matière plastique injectée dans laquelle sont prévus des inserts métalliques aux endroits qui sont en contact de frottement avec d'autres éléments. Par exemple, les disques 50 peuvent comprendre un anneau apparaissant dans leur face frontale 64 en regard de la surface d'entraînement 62 des éléments 60 et destiné à venir en contact de frottement avec la surface d'entraînement 62, des douilles dans les trous de passage 52, et une bague pour le montage du disque 50 sur l'arbre de support 54. L'élément d'entraînement 60 peut, quant à lui, comprendre un insert en forme d'anneau placé dans le rebord 72 et dont la surface frontale forme la surface d'entraînement 62.

En se référant à la figure 4 on voit une variante de réalisation des moyens d'accumulation 32 selon l'invention dans laquelle les mêmes éléments que ceux déjà décrits en liaison avec les figures 1 à 3 portent les mêmes références numériques.

Les moyens d'accumulation 32 représentés dans cette figure se distinguent de ceux précédemment décrits par le fait qu'ils comprennent en outre un dispositif 74 associé à chaque disque d'accumulation 50. Ce dispositif 74 permet d'appliquer le disque d'accumulation 50 contre la surface d'entraînement 62 de l'élément d'entraînement 60 auquel il est associé. Plus précisément, ce dispositif 74 permet, en complément des forces de frottement engendrées par le défilement des brins de fil 4a-4g dans les trous de passage 52, d'appliquer de façon permanente une force axiale sur le disque d'accumulation 50. Ainsi ce dernier est entraîné en rotation par l'élément d'entraînement 60 quelle que soit l'orientation des brins de fil 4a-4g traversant les trous de passage 52 et en particulier lorsque leur orientation est parallèle à l'axe de câblage et que la composante des forces de frottement dans cette direction est faible.

Dans l'exemple illustré, le dispositif 74 est solidaire en rotation de l'arbre 54 et est disposé en amont du disque d'accumulation 50 par rapport au sens de défilement des brins de fil. Le dispositif 74 comprend un capot circulaire ayant un fond 76 traversé par l'arbre de support 54, et une paroi annulaire 78 s'étendant parallèlement à l'arbre 54 et à distance de celui-ci. La surface extérieure de l'arbre 54, le fond 76 et la paroi annulaire 78 définissent ainsi un logement 80 dans lequel sont logés des ressorts précontraints 82 et une rondelle de friction 84 destinée à venir en contact avec la face frontale opposée à la face 64 du disque d'accumulation 50.

A la figure 4, la position du capot est fixe par rapport l'arbre 54, le capot étant soudé par son fond 76 directement sur cet arbre de sorte que la force engendrée par le ressort 80 sur la rondelle et par conséquent sur le disque 50 est choisie une fois pour toute au montage.

Toutefois, l'homme de métier pourra aisément prévoir selon une variante de réalisation un tel dispositif 74 avec des moyens de réglage de la précontrainte des ressorts 82, par exemple à l'aide d'un système vis-écrou permettant d'ajuster la position du capot le long de l'arbre de support 56, ainsi que de démonter le dispositif.

## Revendications

1. Station de câblage (1) pour machine de câblage alterné dit de type SZ (I) destinée à assembler en hélice une pluralité de brins de fil unitaires (4a-4g), ladite station de câblage (1) comprenant :
- des moyens de guidage (16) fixes des brins de fil (4a-4g),
- des moyens de câblage (6) comprenant notamment un élément de câblage (38) mobile en rotation,
- des moyens d'accumulation (32) disposés entre lesdits moyens de guidage (16) et lesdits moyens de câblage (6), comprenant au moins un élément d'accumulation (50),
lesdits moyens de guidage (16), lesdits moyens de câblage (6) et lesdits moyens d'accumulation (32) étant chacun traversés par lesdits brins de fil (4a-4g),
- un arbre de support (54) s'étendant entre les moyens de guidage (16) et les moyens de câblage (6), ledit arbre de support (54) portant lesdits moyens d'accumulation (32),
- des moyens (M, 46, 48) pour entraîner en rotation ledit élément de câblage (38) alternativement dans des sens opposés,
- des moyens pour entraîner en rotation ledit élément d'accumulation (50) en concomitance avec ledit élément de câblage (38), et
caractérisée en ce que ledit arbre de support (54) est entraîné en rotation en liaison avec l'élément de câblage (38),
en ce que l'élément d'accumulation (50) est monté libre à rotation et libre axialement sur ledit arbre de support (54),
en ce les moyens d'entraînement en rotation de l'élément d'accumulation (50) comprennent un élément intermédiaire (60) solidaire de l'arbre de support (54), disposé en aval de l'élément d'accumulation (50) par rapport au sens de défilement des brins de fil,
en ce que l'élément intermédiaire (60) comporte une surface d'entraînement (62), et
en ce que l'élément d'accumulation (50) peut être appliqué contre ladite surface d'entraînement (62) et être entraîné en rotation par frottement de cette surface (62) sur l'élément d'accumulation (50).

2. Station de câblage selon la revendication 1, caractérisée en ce que ledit élément d'accumulation (50) a la forme générale d'un disque et en ce que ledit élément intermédiaire (60) comporte une bague (66) entourant l'arbre et se prolongeant à une de ses extrémités par un flasque (70) comportant sur sa face frontale ladite surface d'entraînement (62).

3. Station de câblage selon la revendication 2, caractérisée en ce que ledit flasque (70) comporte à sa périphérie un rebord annulaire (72) s'étendant axialement et en ce que la face frontale de ce rebord forme ladite surface d'entraînement (62).

4. Station de câblage selon l'une des revendications précédentes, caractérisée en ce que lesdits moyens pour entraîner en rotation ledit élément d'accumulation (50) comprennent en outre un dispositif (74) permettant d'appliquer en permanence ledit élément d'accumulation (50) contre ladite surface d'entraînement (62).

5. Station de câblage selon la revendication 4, caractérisée en ce que ledit dispositif (74) permettant d'appliquer ledit élément d'accumulation (50) contre ladite surface d'entraînement (62) est solidaire dudit arbre de support (54) et disposé en amont du disque d'accumulation (50) par rapport au sens de défilement des brins de fils.

6. Station de câblage selon la revendication 4 ou 5, caractérisé en ce que ledit dispositif (74) permettant d'appliquer ledit élément d'accumulation (50) contre ladite surface d'entraînement (62) comprend un ressort (82) agissant sur une bague de friction (84) qui vient en contact de frottement avec l'élément d'accumulation (50).

7. Station de câblage selon l'une quelconque des revendications précédentes, caractérisée en ce qu'elle comprend une pluralité d'éléments d'accumulation (50) associés chacun à un élément intermédiaire d'entraînement (60).

8. Station de câblage selon la revendication 7, caractérisée en ce que le couple d'entraînement par frottement transmis à l'élément d'accumulation (50) par l'élément intermédiaire (60) augmente à partir des moyens de guidage (16) fixes jusqu'aux moyens de câblage (6).

9. Station de câblage selon la revendication 8, caractérisée en ce que le couple d'entraînement varie en fonction, d'une part, du coefficient de frottement entre les matières respectivement des éléments intermédiaires (60) et des éléments d'accumulation (50) et/ou, d'autre part, du rayon (R) défini par la distance séparant la surface de frottement (62) de l'axe de rotation (Ar) de l'arbre de support (54).

10. Station de câblage selon l'une des revendications 7 à 9, caractérisée en ce que les éléments d'accumulation (50) sont montés à égale distance les uns des autres sur l'arbre de support (54).

11. Station de câblage selon l'une quelconque des revendications précédentes, caractérisée en ce que les éléments d'accumulation (50) et les éléments intermédiaires (60) comprennent des évidements d'allégement.

12. Station de câblage selon l'une quelconque des revendications précédentes, caractérisée en ce que les éléments mobiles en rotation (de ladite station) sont réalisés en alliages légers.

13. Station de câblage selon l'une des revendications précédentes, caractérisée en ce que l'arbre de support (54) a la forme d'un tube destiné à être traversé par l'âme du câble à fabriquer.

14. Station de câblage selon l'une des revendications précédentes, caractérisée en ce que l'ajustement de l'élément d'accumulation (50) sur l'arbre de support (54) est effectué avec des tolérances de fabrication F7, h7.

15. Station de câblage selon l'une quelconque des revendications précédentes, caractérisée en ce qu'elle comprend en outre une filière de câblage (FC) disposée en aval de l'élément de câblage (38) par rapport au sens du défilement des brins de fils (4a-4g).

## Patentansprüche

1. Verseilanlage (1) für eine reversierende Kabelherstellungsmaschine des Typs SZ (l), bestimmt zum spiralförmigen Zusammenfügen einer Vielzahl einzelner Fäden (4a-4g), wobei die Verseilanlage (1)
- feststehende Mittel (16) zum Führen von Fäden (4a-4g),
- Mittel (6) zum Verseilen, umfassend insbesondere ein rotatorisch bewegliches Verseilelement (38),
- zwischen den Mitteln (16) zum Führen und den Mitteln (6) zum Verseilen angeordnete und mindestens ein Akkumulationselement (50) umfassende Akkumulationsmittel (32),
wobei die Mittel (16) zum Führen, die Mittel (6) zum Verseilen und die Akkumulationsmittel (32) jeweils von den Fäden (4a-4g) durchquert werden,
- eine sich zwischen den Mitteln (16) zum Führen und den Mitteln (6) zum Verseilen erstreckende Stützwelle (54), wobei die Stützwelle (54) die Akkumulationsmittel (32) trägt,
- Mittel (M, 46, 48) zum abwechselnd in entgegengesetzte Richtungen rotatorischen Antreiben des Verseilelements (38),
- Mittel zum rotatorischen Antreiben des Akkumulationselements (50) unter Zusammenwirken mit dem Verseilelement (38) umfaßt und
dadurch gekennzeichnet ist, daß die Stützwelle (54) in Verbindung mit dem Verseilelement (38) rotatorisch angetrieben wird,
daß das Akkumulationselement (50) auf der Stützwelle (54) rotatorisch und axial beweglich montiert ist,
daß die Mittel zum rotatorischen Antreiben des Akkumulationselements (50) ein mit der Stützwelle (54) fest verbundenes Zwischenelement (60) umfassen, das in Bezug auf die Abspulrichtung der Fäden hinter dem Akkumulationselements (50) angeordnet ist,
daß das Zwischenelement (60) eine Antriebsfläche (62) umfaßt, und
daß das Akkumulationselement (50) gegen die Antriebsfläche (62) in Anlage gebracht und durch Reibung dieser Fläche (62) auf dem Akkumulationselement (50) rotatorisch angetrieben werden kann.

2. Verseilanlage nach Anspruch 1, dadurch gekennzeichnet, daß das Akkumulationselement (50) die allgemeine Form einer Scheibe hat und daß das Zwischenelement (60) einen Ring (66) umfaßt, der die Welle umgibt und an einem seiner Enden durch einen Flansch (70), der auf seiner Stimseite die Antriebsfläche (62) aufweist, verlängert ist.

3. Verseilanlage nach Anspruch 2, dadurch gekennzeichnet, daß der Flansch (70) an seinem Rand eine ringförmige, sich axial erstreckende Schulter (72) umfaßt, und daß die Stimseite der Schulter die Antriebsfläche (62) bildet.

4. Verseilanlage nach einem der vorangehenden Ansprüche, dadurch gekennzeichnet, daß die Mittel zum rotatorischen Antreiben des Akkumulationselements (50) zudem eine Vorrichtung (74) umfassen, die es gestattet, das Akkumulationselement (50) permanent an die Antriebsfläche (62) in Anlage zu bringen.

5. Verseilanlage nach Anspruch 4, dadurch gekennzeichnet, daß die Vorrichtung (74), die es gestattet, das Akkumulationselement (50) an die Antriebsfläche (62) in Anlage zu bringen, mit der Stützwelle (54) verbunden und in Bezug auf die Abspulrichtung der Fäden vor der Akkumulationsscheibe (50) angeordnet ist.

6. Verseilanlage nach Anspruch 4 oder 5, dadurch gekennzeichnet, daß die Vorrichtung (74), die es gestattet das Akkumulationselement (50) an die Antriebsfläche (62) anzusetzen, eine auf einen Reibring (84), der mit dem Akkumulationselement (50) in Reibkontakt steht, einwirkende Feder (82) umfasst.

7. Verseilanlage nach einem der vorangehenden Ansprüche, dadurch gekennzeichnet, daß sie zudem eine Vielzahl von Akkumulationselementen (50) umfaßt, die jeweils mit einem Zwischenelement (60) zum Antreiben verbunden sind.

8. Verseilanlage nach Anspruch 7, dadurch gekennzeichnet, daß das Antriebsdrehmoment durch Reibung, das durch das Zwischenelement (60) auf das Akkumulationselement (50) übertragen wird, von den feststehenden Mitteln (16) zum Führen bis zu den Mitteln (6) zum Verseilen zunimmt.

9. Verseilanlage nach Anspruch 8, dadurch gekennzeichnet, daß das Antriebsdrehmoment einerseits als Funktion des Reibungskoeffizientens zwischen den Materialien des Zwischenelements (60) und des Akkumulationselements (50) und/oder andererseits des Radius, der durch die Entfernung (R), die die Reibfläche (62) von der Rotationsachse (Ar) des Stützzylinders (54) trennt, definiert ist, variiert.

10. Verseilanlage nach einem der Ansprüche 7 bis 9, dadurch gekennzeichnet, daß die Akkumulationselemente (50) auf dem Stützzylinder (54) in gleichem Abstand von einander montiert sind.

11. Verseilanlage nach einem der vorangehenden Ansprüche, dadurch gekennzeichnet, daß die Akkumulationselemente (50) und die Zwischenelemente (60) gewichtsreduzierende Aussparungen umfassen.

12. Verseilanlage nach einem der vorangehenden Ansprüche, dadurch gekennzeichnet, daß die rotatorisch beweglichen Elemente (der Station) aus Leichtmetallegierungen hergestellt sind.

13. Verseilanlage nach einem der vorangehenden Ansprüche, dadurch gekennzeichnet, daß die Stützwelle (54) die Form eines Rohrs aufweist, das dazu bestimmt ist, durch die Seele des herzustellenden Kabels zu laufen.

14. Verseilanlage nach einem der vorangehenden Ansprüche, dadurch gekennzeichnet, daß das Justieren des Akkumulationselements (50) auf der Stützwelle (54) mit Herstellungstoleranzen F7, h7 durchgeführt ist.

15. Verseilanlage nach einem der vorangehenden Ansprüche, dadurch gekennzeichnet, daß sie zudem einen Seilführer (FC) umfaßt, der in Bezug auf die Abspulrichtung der Fäden (4a-4g) hinter dem Verseilelement (38) angeordnet ist.

## Claims

1. Stranding station (1) for stranding machines of the SZ type (I) intended to join or assemble helically a plurality of individual wire strands (4a-4g), said stranding station (1) comprising :
- fixed means (16) for guiding the wire strands (4a-4g),
- stranding means (6) comprising in particular a stranding element (38) which is able to rotate about an axis,
- accumulation means (32) disposed between said guide means (16) and said stranding means (6), comprising at least one accumulation element (50),
said wire strands (4a-4g) passing through each of said guide means (16), said stranding means (6) and said accumulation means (50),
- a support shaft (54) extending between the guide means (16) and the stranding means (6), said support shaft (54) carrying said accumulation means (32),
- means (M, 46, 48) for alternately driving said stranding element (38) in rotation in opposite directions,
- means for driving said accumulation element (50) in rotation simultaneously with said stranding element (38),
characterized in that said support shaft (54) is driven in rotation in conjunction with said stranding element (38),
in that said accumulation element (50) is mounted so that it is free to rotate about said support shaft and free to move axially along said support shaft (54),
in that the rotation driving means of the accumulation element (50) comprise an intermediate element (60) attached to the support shaft (54), disposed downstream of the accumulation element (50) in relation to the forward motion direction of the wire strands,
in that the intermediate element (60) comprises a driving surface (62), and
in that the accumulation element (50) may be applied against said driving surface (62) and thus be driven in rotation by friction of this driving surface (62) against the accumulation element (50).

2. Stranding station according to claim 1, characterized in that said accumulation element (50) has the general shape of a disc and in that said intermediate element (60) comprises a ring (66) surrounding the shaft and prolonged at one of its ends by a flange (70) comprising on its frontal face said driving surface (62).

3. Stranding station according to claim 2, characterized in that said flange (70) comprises at its periphery an annular rim (72) which extends axially and in that the frontal face of this rim forms said driving surface (62).

4. Stranding station according to one of the preceding claims, characterized in that said means for driving said accumulation element (50) in rotation further comprise a device (74) enabling said accumulation element (50) to be permanently applied against said driving surface (62).

5. Stranding device according to claim 2, characterized in that said device (74), enabling said accumulation element (50) to be applied against said driving surface (62), is attached to said support shaft (54) and arranged upstream of the accumulation disc (50) in relation to the forward motion direction of the wire strands.

6. Stranding station according to claim 4 or 5, characterized in that said device (74) enabling said accumulation element (50) to be applied against said driving surface (62) comprises a spring (82) acting on a friction ring (84) which comes into friction contact with the accumulation element (50).

7. Stranding station according to any one of the preceding claims, characterized in that it comprises a plurality of accumulation elements (50) each associated with an intermediate driving element (60).

8. Stranding element according to claim 7, characterized in that the friction driving torque transmitted to the accumulation element (50) via the intermediate element (60), increases from the fixed guide means (16) to the stranding means (6).

9. Stranding station according to claim 8, characterized in that the driving torque varies as a function, on the one hand, of the friction coefficient between the material respectively of the intermediate elements (60) and the accumulation elements (50) and/or, on the other hand, of the radius (R) defined by the distance separating the friction surface (62) from the axis of rotation (Ar) of the support shaft (54).

10. Stranding station according to one of claims 7 to 9, characterized in that the accumulation elements (50) are mounted equidistant from each other on the support shaft (54).

11. Stranding station according to any one of the preceding claims, characterized in that the accumulation elements (50) and the intermediate elements (60) comprise lightening recesses.

12. Stranding element according to any one of the preceding claims, characterized in that the elements which are mobile in rotation (of said station) are made in light metal alloys.

13. Stranding station according to one of the preceding claims, characterized in that the support shaft (54) has the shape of a tube through which the core of the cable to be manufacture is intended to pass.

14. Stranding station according to one of the preceding claims, characterized in that the adjustment of the accumulation element (50) on the support shaft (54) is carried out with manufacturing tolerances (F7, h7).

15. Stranding station according to any one of the preceding claims, characterized in that it also comprises a stranding die (FC) arranged downstream of the stranding element (38) in relation to the forward motion direction of the wire strands (4a-4g).
